# EUROPÄISCHE PATENTSCHRIFT

(11) **EP 3 392 973 B1**
(45) Veröffentlichungstag und Bekanntmachung des Hinweises auf die Patenterteilung: **19.08.2020**
(21) Anmeldenummer: 17167342.9
(22) Anmeldetag: 20.04.2017
(51) Int. Cl.: H01R 12/72, H01R 13/6581, H01R 13/506

(54) **LEITERPLATTENSTECKVERBINDER UND STECKVERBINDERMODUL MIT EINEM SOLCHEN LEITERPLATTENSTECKVERBINDER**
BOARD CONNECTING CONNECTOR AND CONNECTOR MODULE HAVING SUCH A PLUG CONNECTOR FOR A PRINTED CIRCUIT BOARD
CONNECTEUR POUR CARTES DE CIRCUITS IMPRIMÉS ET MODULE DE CONNECTEUR COMPRENANT UN TEL CONNECTEUR POUR CARTES DE CIRCUITS IMPRIMÉS

(43) Veröffentlichungstag der Anmeldung: 24.10.2018
(73) Patentinhaber: MD Elektronik GmbH, 84478 Waldkraiburg (DE)
(72) Erfinder: HALBIG, Thomas, 84405 Dorfen (DE)
(74) Vertreter: Flach Bauer Stahl Patentanwälte Partnerschaft mbB

(56) Entgegenhaltungen:
- WO-A1-97/00544
- GB-A- 2 341 013
- NL-B1- 2 012 812
- US-A1- 2006 148 330
- US-A1- 2012 164 890
- US-A1- 2014 370 751

## Beschreibung

Die Erfindung betrifft einen Leiterplattensteckverbinder und ein Steckverbindermodul mit einem solchen Leiterplattensteckverbinder. Der Leiterplattensteckverbinder kann auch als 90°-Leiterplattensteckverbinder bezeichnet werden.

Bei dem Leiterplattensteckverbinder handelt es sich vorzugsweise um einen HSD-Leiterplattensteckverbinder (engl. High Speed Data), über den vorzugsweise LVDS-Signale (engl. Low Voltage Differential Signaling; dt. Niederspannung-Differentialsignalisierung), zu denen u.a. USB-Signale oder Bildschirmsignale gehören, übertragen werden.

Dabei sind Steckverbinder in unterschiedlichen Ausführungsvarianten bekannt. Einige dieser Steckverbinder eignen sich zum Anschluss auf Platinen, also Leiterplatten. Diese sind meistens in einem 90°-Winkel ausgeführt, so dass das Anschlusskabel parallel zur Leiterplatte geführt werden kann. In diesem Zusammenhang wird auf die DE 20 2014 008 843 U1 verwiesen, die eine Leiterplatte und einen entsprechenden Steckverbinder zeigt. Der Steckverbinder wird dabei mit der Leiterplatte verlötet und eignet sich zum Anschluss an ein Verbindungskabel.

Aus der US 2006/148330 A1 ist ein Steckverbinder bekannt, der eine Hülse und einen Einsteckkörper mit einem Signalleiter umfasst. Die Hülse umfasst federnd angeordnete Flügelelemente, die beim Einschieben des Einstecckörpers auseinander gedrückt werden. Dieses Auseinanderdrücken der Flügelelemente gelingt durch entsprechende Rastelemente, die an der Seite des Einsteckkörpers angeordnet sind. Die Flügelelemente bewegen sich nach Abschluss des Einsteckvorgangs wieder in die Ausgangslage zurück. Durch die Rastelemente wird in diesem Zustand ein Abziehschutz des Einsteckkörpers aus der Hülse erreicht.

Die WO 97/00544 A1 beschreibt einen abgeschirmten elektrischen Verbinder, der ein Isoliergehäuse umfasst, das von einer leitfähigen Abschirmung umgeben ist. Dabei sind das Isoliergehäuse und die Abschirmung zwei getrennte Teile, die zusammengesteckt werden, wobei das Isoliergehäuse in die Abschirmung über eine Einführöffnung in der Abschirmung eingeführt wird. Die Einführöffnung der Abschirmung kann durch ein herunterklappbares Verschlusselement verschlossen werden. In dem Isoliergehäuse sind verschiedene Signalleiter angeordnet, die an einer Unterseite des elektrischen Verbinders herausgeführt werden und auf einer Leiterplatte verlötet werden können.

Nachteilig an den Steckverbindern aus dem Stand der Technik ist der vergleichsweise große Bauraum, den die vorbekannten Steckverbinder benötigen.

Es ist daher die Aufgabe der hier vorliegenden Erfindung einen verbesserten Leiterplattensteckverbinder und ein Steckverbindermodul mit einem solchen Leiterplattensteckverbinder zu schaffen, der ein geringeres Einbauvolumen benötigt.

Die Aufgabe wird bezüglich des erfindungsgemäßen Leiterplattensteckverbinders durch den Anspruch 1 und bezüglich des erfindungsgemäßen Steckverbindermoduls mit dem Leiterplattensteckverbinder durch den Anspruch 14 gelöst. In den Ansprüchen 2 bis 13 sind vorteilhafte Weiterbildungen des erfindungsgemäßen Leiterplattensteckverbinders angegeben, wohingegen in dem Anspruch 15 eine vorteilhafte Weiterbildung des erfindungsgemäßen Steckverbindermoduls zu entnehmen ist.

Der erfindungsgemäße Leiterplattensteckverbinder umfasst einen Außenleiter, einen Isolator, und eine Innenleiteranordnung. Der Außenleiter kann auch als Außenleiteranordnung und der Isolator auch als Isolatoranordnung bezeichnet werden. Die Innenleiteranordnung umfasst zumindest einen, vorzugsweise zwei, drei, vier oder mehr Kontaktstifte, wobei zumindest ein Teil der Innenleiteranordnung in dem Isolator angeordnet und durch diesen unverschiebbar gehalten ist. Der Außenleiter erstreckt sich dabei in Längsrichtung und ist zumindest in einen Hülsenabschnitt und in einen Flügelabschnitt gegliedert, wobei der Hülsenabschnitt mit dem Flügelabschnitt über einen Verbindungsabschnitt verbunden ist.

Der Hülsenabschnitt verläuft entlang einer ersten Teillänge des Außenleiters und weist eine in Umfangsrichtung überwiegend, insbesondere vollständig geschlossene erste Wandung auf, durch die ein Aufnahmeraum umgrenzt ist. Der Wortlaut "überwiegend" ist dahingehend zu verstehen, dass der Hülsenabschnitt bevorzugt aus einem Stanzteil in Zusammenhang mit einem Rollprozess hergestellt wird, wobei es beispielsweise noch einen Längsschlitz geben kann. Aufgrund dieses Längsschlitzes kann der Hülsenabschnitt über eine Breite von vorzugsweise weniger als 2mm, 1mm, 0,5mm, oder 0,25mm geöffnet sein. Vorzugsweise überlappen sich allerdings die einzelnen Metallbereiche, aus denen die erste Wandung des Hülsenabschnitts in einem Rollprozess hergestellt wurde, sodass dieser vollständig in Umfangsrichtung geschlossen wäre. In dem Aufnahmeraum ist zumindest ein Teil, insbesondere der überwiegende Teil des Isolators mit einem Teil der Innenleiteranordnung angeordnet, wobei die Innenleiteranordnung von dem Außenleiter (räumlich) beabstandet angeordnet (galvanisch getrennt) ist.

Der Flügelabschnitt verläuft entlang einer zweiten Teillänge des Außenleiters und weist eine in Umfangsrichtung zumindest teilweise geöffnete zweite Wandung auf, wobei die zweite Wandung durch die Öffnung in einen ersten Außenleiterflügel und in einen gegenüberliegenden zweiten Außenleiterflügel gegliedert ist. Diese Öffnung ist quer bzw. senkrecht von der Längsachse aus zugänglich. Der Hülsenabschnitt und der Flügelabschnitt sind in einem Teilumfangsbereich durch einen Schlitz bzw. durch einen Zwischenraum beabstandet, wodurch die zwei Außenleiterflügel federnde Eigenschaften aufweisen. Dies bedeutet, dass der Hülsenabschnitt und der Flügelabschnitt nicht über ihren gesamten Querschnitt in Längsrichtung miteinander verbunden sind, sondern lediglich in einem Teilumfangsbereich des Außenleiters bzw. der Außenleiteranordnung, der auch als Verbindungsabschnitt bezeichnet wird. Dieser Verbindungsabschnitt erstreckt sich über eine Länge in Umfangsrichtung des Hülsenabschnitts, die vorzugsweise kleiner ist als 50%, 40%, 30% oder 20% der Umfangslänge des Hülsenabschnitts. Dadurch können die beiden Außenleiterflügel des Flügelabschnitts unabhängig voneinander weg und aufeinander zu bewegt werden. Insbesondere sind Bewegungen senkrecht zur Längsachse möglich. Die Außenleiterflügel weisen insbesondere in Richtung der Längsachse keine federnden Eigenschaften auf. Der zumindest eine Kontaktstift der Innenleiteranordnung verläuft in der ersten Teillänge, also in dem Hülsenabschnitt, überwiegend in Längsrichtung des Außenleiters und in der zweiten Teillänge, also in dem Flügelabschnitt, quer oder senkrecht zur Längsrichtung. Insbesondere endet dabei der zumindest eine Kontaktstift quer oder senkrecht zur Längsrichtung in dem Flügelabschnitt.

Besonders vorteilhaft ist der Aufbau des Außenleiters, der einen Flügelabschnitt, mit zwei sich gegenüberliegenden Außenleiterflügeln aufweist. Über diese federnden Außenleiterflügel kann sehr einfach der Isolator in den Aufnahmeraum eingeschoben werden. Weiterhin sorgt ein derartiger Flügelabschnitt, welcher wie der restliche Teil des Außenleiters, aus einem elektrisch leitfähigen Material besteht bzw. mit einem solchen zumindest teilweise überzogen ist, dafür, dass die Kontaktstifte gut gegen elektromagnetische Störstrahlung geschirmt sind. Dadurch können höhere Datenraten bei niedrigen Signalpegeln erzielt werden, wobei gleichzeitig auf eine aufwendigere Schirmung verzichtet werden kann, die den Leiterplattensteckverbinder größer machen würde. Dadurch benötigt der Leiterplattensteckverbinder ein kleineres Einbauvolumen.

Der Isolator weist außerdem einen Isolatorkörper auf, an dem zumindest ein, vorzugsweise zumindest zwei Doppelrastflügel ausgebildet sind, die auch als Rastvorsprünge bezeichnet werden können. Der zumindest eine Doppelrastflügel ist in dem Zwischenraum zwischen dem die erste Wandung bildenden Hülsenabschnitts und dem die zweite Wandung bildenden Flügelabschnitts angeordnet und steht in Kontakt zu den jeweiligen Stirnseiten der ersten und der zweiten Wandung (deshalb auch die Bezeichnung Doppelrastflügel), wodurch der Isolator nach dem Einstecken in den Aufnahmeraum des Hülsenabschnitts nicht mehr herausgezogen werden kann und wodurch der Isolatorkörper ortsfest an dem Außenleiter angeordnet ist. Der Isolatorkörper weist im Bereich seiner Doppelrastflügel einen größeren Umfang auf als der Umfang der Innenwandung des Aufnahmebereichs, wodurch sichergestellt ist, dass der Isolator nur bis zu demjenigen Punkt in den Aufnahmeraum eingeschoben werden kann, bis der Doppelrastflügel in dem Zwischenraum angeordnet ist. Ein weiteres Einschieben in den Aufnahmeraum ist nicht möglich.

Der Isolator umfasst an seiner Umfangswandung noch zumindest einen Arretierungsvorsprung, der von der Umfangswandung vorsteht, also insbesondere quer bzw. senkrecht zur Längsachse verläuft. Dieser zumindest eine Arretierungsvorsprung greift beim Einstecken des Isolators in den Aufnahmeraum des Hülsenabschnitts in zumindest eine Aufnahmenut des Hülsenabschnitts ein, wodurch sichergestellt ist, dass der Isolator nur in einer vorbestimmten Winkellage in den Hülsenabschnitt des Außenleiters einsteckbar und in diesem drehfest angeordnet ist. In diesem Zusammenhang wäre es ebenfalls möglich, dass die Aufnahmenut alternativ am Isolator angeordnet ist und dass der Arretierungsvorsprung alternativ oder ergänzend an einer Innenwandung des Hülsenabschnitts ausgebildet ist.

In einer Weiterbildung des Leiterplattensteckverbinders weisen die beiden Außenleiterflügel an ihrem (leiterplattenseitigem) freien Ende jeweils einen oder mehrere Kontaktiervorsprünge auf, die dazu ausgebildet sind, in die Öffnung einer Leiterplatte einzutauchen und insbesondere mit einer Massefläche auf der Leiterplatte verlötet zu werden.

In einer weiteren Ausführungsform weist der zumindest eine Doppelrastflügel an einer zweiten Seite eine Auflageschulter auf, wobei diese Auflageschulter eine Stirnseite der zweiten Wandung hintergreift, wodurch ein Abziehen des Isolators entgegen seiner Einsteckrichtung verhindert wird. Beim Einschieben des Isolators werden die beiden Außenleiterflügel (elastisch) federnd weiter auseinander gedrückt, wobei sich die Außenleiterflügel in dem Moment wieder aufeinander zu bewegen, in dem der zumindest eine Doppelrastflügel keinen Kontakt mehr mit einer Innenwandung zumindest eines Außenleiterflügels mehr hat. Dadurch, dass sich die Außenleiterflügel in diesem Fall wieder aufeinander zu bewegen (federnd vorgespannt), gelangen deren Stirnseiten in Eingriff mit einer entsprechenden Auflageschulter. Ein Zurückziehen des Isolators entlang der Längsrichtung ist nicht mehr möglich. Hierzu müssten die Außenleiterflügel erst wieder auseinander gedrückt werden. Vorzugsweise umfasst der Isolatorkörper zwei Doppelrastflügel, wobei ein erster Doppelrastflügel mit einem ersten Außenleiterflügel und ein zweiter Doppelrastflügel mit einem zweiten Außenleiterflügel in Kontakt gelangen. Die beiden Doppelrastflügel sind vorzugsweise um 180° an der Umfangswandung des Isolatorkörpers versetzt zueinander angeordnet. Für den Fall, dass die Doppelrastflügel in dem Zwischenraum angeordnet sind, kann ein Verdrehen des Isolatorkörpers auch dadurch verhindert werden, dass je nach Drehrichtung jeweils ein Doppelrastflügel mit dem Verbindungsabschnitt in Kontakt gelegt und eine weitere Drehung dadurch verhindert wird.

In einer weiteren besonderen Ausführungsform umfasst der Außenleiter ferner einen Verschlussabschnitt. Der Verschlussabschnitt ist dabei am Ende des Flügelabschnitts an dem Bereich ausgebildet, von dem sich auch die beiden Außenleiterflügel gemeinsam weg erstrecken. Der Verschlussabschnitt verschließt eine für den Isolator in Längsrichtung des Außenleiters zugängliche Einführöffnung an dem Flügelabschnitt. Dabei kann der Verschlussabschnitt von einer Offenstellung, in welcher er überwiegend parallel zur Längsachse des Außenleiters verläuft und in welcher die Einführöffnung in dem Flügelabschnitt in Längsrichtung zugänglich ist, in eine Schließstellung gebogen werden. In der Schließstellung verläuft der Verschlussabschnitt überwiegend quer oder senkrecht zur Längsrichtung und überdeckt die Einführöffnung überwiegend. Dadurch wird die Störfestigkeit des Leiterplattensteckverbinders erhöht, insbesondere wird der Anteil an Störsignalen, der in die Kontaktstifte einkoppeln kann, stark verringert. Dadurch können höhere Datenraten bei niedrigeren Signalpegeln übertragen werden.

Um die Störfestigkeit gegenüber elektromagnetischer Störstrahlung weiter zu erhöhen, umfasst der Verschlussabschnitt in einem weiteren Ausführungsbeispiel noch einen ersten und zumindest einen zweiten Seitenflügel. In dem Zustand, in welchem der Verschlussabschnitt die Einführöffnung verschließt, steht der erste Seitenflügel über den ersten Außenleiterflügel über bzw. umgreift diesen zumindest teilweise. Selbiges gilt auch für den zweiten Seitenflügel, der über den zweiten Außenleiterflügel übersteht bzw. diesen zumindest teilweise umgreift. In dem Zustand, in welchem der Verschlussabschnitt parallel zur Längsrichtung des Außenleiters verläuft und die Einführöffnung zum Einstecken des Isolators geöffnet ist, verlaufen die Seitenflügel parallel zu den Außenleiterflügeln.

Um sicherzustellen, dass sich der Verschlussabschnitt nicht wieder in die Offenstellung zurück bewegt ist in einem weiteren Ausführungsbeispiel vorgesehen, dass der erste Seitenflügel eine Rastöffnung bzw. eine Rastnut und der erste Außenleiterflügel an seiner Außenseite eine Rastzunge bzw. einen Rastzapfen aufweist, wodurch im verschlossenen Zustand (Schließstellung) der Einführöffnung die Rastzunge bzw. der Rastzapfen in die Rastöffnung bzw. in die Rastnut unter Ausbildung einer Rastverbindung eingreift. Selbstverständlich wäre es hier auch möglich, dass die Rastzunge bzw. der Rastzapfen an einer Innenseite des ersten Seitenflügels des Verschlussabschnitts angeordnet wäre, wobei in diesem Fall die Rastöffnung bzw. Rastnut an dem ersten Außenleiterflügel ausgebildet wäre. Diese Verbesserungen könnten ebenfalls auf den zweiten Seitenflügel und den zweiten Außenleiterflügel angewendet werden.

Das erfindungsgemäße Steckverbindermodul umfasst einen solchen Leiterplattensteckverbinder. Es umfasst außerdem noch eine Leiterplatte, einen Computerchip (z.B. USB-Chip) und einen Anschlussstecker. Der Leiterplattensteckverbinder ist dabei mit der Leiterplatte verlötet. Der Anschlussstecker ist, wie auch der Computerchip, ebenfalls mit der Leiterplatte verlötet. Der zumindest eine Kontaktstift der Innenleiteranordnung des Leiterplattensteckverbinders ist zumindest mittelbar mit dem zumindest einen Computerchip elektrisch leitend verbunden. Hierüber können beispielsweise Datensignale ausgetauscht werden. Der zumindest eine Computerchip ist ebenfalls zumindest mittelbar mit Anschlusskontakten in dem Anschlussstecker elektrisch leitend verbunden. Der Leiterplattensteckverbinder kann dabei insbesondere mit einem Kabelbaum eines Kraftfahrzeugs (PKW, LKW) oder eines Flugzeugs, Schiffs usw. verbunden werden. An den Anschlussstecker werden insbesondere Endgeräte von einem Benutzer angeschlossen. Beispielsweise können hier USB-Sticks, Mobiltelefone, externe Festplatten oder auch Computer angeschlossen werden. Das Steckverbindermodul kann durch den Einsatz des erfindungsgemäßen Leiterplattensteckverbinders sehr kompakt aufgebaut werden, wobei gleichzeitig auch Torsions- bzw. Drehmomentkräfte keinen negativen Einfluss auf das Steckverbindermodul ausüben. Schlussendlich besteht ein weiterer Vorteil, wenn das Steckverbindermodul noch eine Gehäuseanordnung umfasst. Diese Gehäuseanordnung umgibt in diesem Fall den Leiterplattensteckverbinder, die Leiterplatte, den Anschlussstecker und den Computerchip. Eine solche Gehäuseanordnung umfasst vorzugsweise ein erstes und ein zweites Gehäuseteil, die über eine Rast- und/oder Schnappverbindung miteinander verbunden sind. Dadurch ist sichergestellt, dass die elektrischen und mechanischen Komponenten innerhalb der Gehäuseanordnung ausreichend gegen auftretende Belastungen geschützt sind.

Verschiedene Ausführungsbeispiele der Erfindung werden nachfolgend unter Bezugnahme auf die Zeichnungen beispielhaft beschrieben. Gleiche Gegenstände weisen dieselben Bezugszeichen auf. Die entsprechenden Figuren der Zeichnungen zeigen im Einzelnen:
- Figur 1:: ein Ausführungsbeispiel des erfindungsgemäßen Leiterplattensteckverbinders im demontierten Zustand;
- Figuren 2A bis 2E:: verschiedene Ausführungsbeispiele eines Außenleiters des erfindungsgemäßen Leiterplattensteckverbinders;
- Figuren 3A, 3B und 4:: unterschiedliche Darstellungen eines Isolators und/oder einer Innenleiteranordnung des erfindungsgemäßen Leiterplattensteckverbinders;
- Figuren 5A bis 5E:: verschiedene Ausführungsbeispiele des erfindungsgemäßen Leiterplattensteckverbinders im montierten Zustand;
- Figur 6:: eine vereinfachte Schnittdarstellung eines Ausführungsbeispiels des erfindungsgemäßen Leiterplattensteckverbinders, die erläutert wie ein Doppelrastflügel an einem Isolator eine Stirnseite eines Außenleiterflügels hintergreift;
- Figuren 7A und 7B:: verschiedene Ausführungsbeispiele des erfindungsgemäßen Steckverbindermoduls; und
- Figuren 8A bis 8C:: verschiedene Ausführungsbeispiele des erfindungsgemäßen Steckverbindermoduls, das eine Gehäuseanordnung aufweist.

Figur 1 zeigt ein Ausführungsbeispiel des erfindungsgemäßen Leiterplattensteckverbinders 1 im demontierten Zustand. Dieser umfasst einen Außenleiter 2 bzw. eine Außenleiteranordnung und einen Isolator 3 mit einer Innenleiteranordnung 4. Die Innenleiteranordnung 4 umfasst zumindest einen, vorzugsweise zwei, drei, vier oder mehr elektrisch leitende Kontaktstifte 5, wobei zumindest ein Teil der Innenleiteranordnung 4, also der Kontaktstifte 5, von dem Isolator 3 umgeben und durch diesen (auch voneinander beabstandet) gehalten sind.

Der Außenleiter 2 erstreckt sich in Längsrichtung 6 und ist zumindest in einen Hülsenabschnitt 2a und in einen Flügelabschnitt 2b gegliedert. Der Hülsenabschnitt 2a ist mit dem Flügelabschnitt 2b über einen Verbindungsabschnitt 7 verbunden.

Der Hülsenabschnitt 2a verläuft entlang einer ersten Teillänge T₁ des Außenleiters 2 und weist eine in Umfangsrichtung überwiegend geschlossene erste Wandung 8a auf, durch die ein Aufnahmeraum 9 (siehe Fig. 2B, 2C, 5B und 5C) umgrenzt ist.

In diesem Aufnahmeraum 9 ist, wie später noch erläutert wird, zumindest ein Teil des Isolators 3 mit einem Teil der Innenleiteranordnung 4 angeordnet. Die Innenleiteranordnung 4 ist dabei räumlich beabstandet zum Außenleiter 2 angeordnet. Der Außenleiter 2 besteht vorzugsweise aus einem Metall bzw. einer Metalllegierung. Vorzugsweise besteht er aus CuSn₆ und umfasst einen Härtegrad (Shore-Härte) von vorzugsweise 500. Der Härtegrad kann auch variieren. Er ist vorzugsweise größer als 400, 420, 440, 460, 480 und weiter vorzugsweise kleiner als 600, 580, 560, 540, 520.

Mit Hinblick auf Figur 1 verläuft der Flügelabschnitt 2b entlang einer zweiten Teillänge T₂ des Außenleiters 2 und weist eine in Umfangsrichtung zumindest teilweise geöffnete zweite Wandung 8b auf. Die Öffnung ist in Richtung einer Leiterplatte 15 (siehe Fig. 7A, 7B) ausgebildet. Die zweite Teillänge T₂ ist vorzugsweise kleiner als die erste Teillänge T₁. Die zweite Wandung 8b ist durch die Öffnung 10 (siehe Fig. 2A, 2B, 2C, 5A, 5B und 5E) in einen ersten Außenleiterflügel 11a und in einen gegenüberliegenden zweiten Außenleiterflügel 11b (siehe Fig. 2B, 2C, 5A, 5D und 8A) gegliedert.

Der Hülsenabschnitt 2a und der Flügelabschnitt 2b sind in einem Teilumfangsbereich durch einen Zwischenraum 12, der auch als Schlitz bzw. Trennschlitz bezeichnet werden kann, voneinander beabstandet und lediglich durch den Verbindungsabschnitt 7 miteinander verbunden. Dadurch weisen die beiden Außenleiterflügel 11a, 11b federnde Eigenschaften auf. Sie können aufeinander zu und voneinander weg bewegt werden. Eine Bewegung ist insbesondere senkrecht zur Längsrichtung 6 möglich. Entlang der Längsrichtung 6 sind die Außenleiterflügel 11a, 11b vorzugsweise unbeweglich.

Der Zwischenraum 12 weist eine Breite in Längsrichtung 6 auf, die vorzugsweise kleiner ist als 3mm, 2,5mm, 2mm, 1,5mm, 1,2mm, 1mm und die vorzugsweise größer ist als 0,5mm, 1mm, 1,3mm oder 1,8mm. Der Zwischenraum 12 erstreckt sich vorzugsweise über eine Höhe senkrecht zur Längsrichtung 6 des Hülsenabschnitts 2a, die weniger als 95%, 90%, 85%, 80%, 75%, 70%, 65%, 60%, 55%, 50% der Gesamthöhe des Hülsenabschnitts 2a ist.

Im montierten Zustand des Leiterplattensteckverbinders 1 (s. Figuren 5A bis 5E) verläuft der zumindest eine Kontaktstift 5 der Innenleiteranordnung 4 in der ersten Teillänge T₁ überwiegend in Längsrichtung 6 des Außenleiters 2 und in der zweiten Teillänge T₂ (überwiegend) quer oder senkrecht zur Längsrichtung 6. Der zumindest eine Kontaktstift 5 ist vorzugsweise im Bereich der zweiten Teillänge T₂ entsprechend (z.B. um 90°) gebogen.

Die beiden Außenleiterflügel 11a, 11b weisen an ihren Enden jeweils einen oder mehrere Kontaktiervorsprünge 13 auf, die dazu ausgebildet sind, in Öffnungen einer Leiterplatte 15 (siehe Fig. 7A, 7B und 8A) einzutauchen und mit einer Massefläche auf der Leiterplatte 15 verlötet zu werden.

Die beiden Außenleiterflügel 11a, 11b weisen vorzugsweise außerdem an ihrem Ende jeweils einen oder mehrere Befestigungsvorsprünge 14 auf, die dazu ausgebildet sind, in Öffnungen einer Leiterplatte 15 einzutauchen. Sie werden vorzugsweise ebenfalls mit der Leiterplatte 15 verlötet, sind allerdings weiter vorzugsweise nicht mit einer dortigen Massefläche galvanisch verbunden. Die Befestigungsvorsprünge 14 sind vorzugsweise größer (im Querschnitt) als die Kontaktiervorsprünge 13.

Die Kontaktiervorsprünge 13 und die Befestigungsvorsprünge 14 enden vorzugsweise in derselben Ebene, die parallel zur Leiterplatte 15 verläuft. Die Kontaktiervorsprünge 13 sind vorzugsweise in der Mitte der Außenleiterflügel 11a, 11b ausgebildet, wohingegen die Befestigungsvorsprünge 14 näher am Zwischenraum 12 bzw. näher an der Einführöffnung 16 angeordnet sind. Sie sind vorzugsweise Teil der Stirnseite der zweiten Wandung 8b des Außenleiters 2, welcher den Flügelabschnitt 2b darstellt.

Der zumindest eine Kontaktstift 5, welcher in der zweiten Teillänge T₂ quer bzw. senkrecht zur Längsrichtung 6 verläuft, endet vorzugsweise in derselben Ebene bzw. in derselben Höhe wie der zumindest eine Kontaktiervorsprung 13 und vorzugsweise wie der zumindest eine Befestigungsvorsprung 14 der Außenleiterflügel 11a, 11b. Dies bedeutet, dass der zumindest eine Kontaktstift 5 gleich weit in Öffnungen in die Leiterplatte 15 eintaucht wie die Kontaktier- bzw. Befestigungsvorsprünge 13, 14 der beiden Außenleiterflügel 11a, 11b.

Die Kontaktierungsvorsprünge 13 und/oder die Befestigungsvorsprünge 14 der beiden Außenleiterflügel 11a, 11b können optional noch zusätzlich beschichtet sein. Eine solche Beschichtung kann derart gewählt werden, dass sich die Leitfähigkeit erhöht bzw. das Verlöten mit der Leiterplatte 15 erleichtert wird.

Vorzugsweise umfasst der Außenleiter 2 zusätzlich einen Verschlussabschnitt 2c. Der Verschlussabschnitt 2c ist am Ende des Flügelabschnitts 2b angeordnet. Dies bedeutet, dass der Flügelabschnitt 2b in der Mitte zwischen dem Hülsenabschnitt 2a und dem Verschlussabschnitt 2c angeordnet ist. Mit anderen Worten ist der Verschlussabschnitt 2c am Ende des Flügelabschnitt 2b an dem Bereich ausgebildet, von dem sich auch die zumindest beiden Außenleiterflügel 11a, 11b gemeinsam weg erstrecken. Der Verschlussabschnitt 2c verläuft in diesem Fall parallel zur Längsrichtung 6. Die in Figur 1 dargestellt Ausrichtung des Verschlussabschnitts 2c kann auch als Offenstellung bezeichnet werden. In diesem Zustand kann der Isolator 3 zusammen mit der durch ihn gehaltenen Innenleiteranordnung 4 in Längsrichtung 6 in den Aufnahmeraum 9 eingeführt bzw. eingesteckt werden. Dies ist durch die Pfeilrichtung in Figur 1 dargestellt. In der dargestellten Offenstellung des Verschlussabschnitts 2c ist eine Einführöffnung 16 in Längsrichtung 6 zugänglich. Die Einführöffnung 16 befindet sich zwischen den beiden Außenleiterflügeln 11a, 11b und wird insbesondere durch eine Ebene beschrieben, die senkrecht zur Längsrichtung 6 verläuft.

Der Verschlussabschnitt 2c umfasst vorzugsweise einen ersten Seitenflügel 17a und einen zweiten Seitenflügel 17b (siehe Fig. 2A, 2B, 5A und 5D). Der erste Seitenflügel 17a steht in dem Zustand, in welchem der Verschlussabschnitt 2c die Einführöffnung 16 verschließt, über den ersten Außenleiterflügel 11a über bzw. umgreift diesen zumindest teilweise. Selbiges gilt auch für den zweiten Seitenflügel 17b des Verschlussabschnitts 2c. Dieser steht in dem Zustand, in welchem der Verschlussabschnitt 2c die Einführöffnung 16 verschließt, über den zweiten Außenleiterflügel 11b über bzw. umgreift diesen zumindest teilweise. Der Verschlussabschnitt 2c erstreckt sich in Figur 1 entlang der Längsrichtung 6 über eine dritte Teillänge T₃. Dabei erstrecken sich die Seitenflügel 17a, 17b vorzugsweise nicht entlang der gesamten dritten Teillänge T₃, sondern über vorzugsweise weniger als 80%, 70%, 60%, 50%, 40% oder 30% der dritten Teillänge T₃.

Der Aufnahmeraum 9 in dem Hülsenabschnitt 2a weist im Querschnitt die Form eines Kreises, eines Ovals, eines Vierecks, eines Rechtecks oder allgemein eines n-Polygons auf bzw. ist einer solchen Form angenähert.

In den Figuren 2A, 2B, 2C, 2D und 2E werden weitere Ausführungsbeispiele bzw. Darstellungen des Außenleiters 2 gezeigt. Diese Darstellungen umfassen verschiedene Perspektiven. Figur 2E zeigt dabei den Zustand, in welchem der Verschlussabschnitt 2c die Einführöffnung 16 verschließt.

Figur 2A zeigt eine Greiffläche 45, die eben ausgebildet ist und vorzugsweise rund ist. Diese Greiffläche 45 ist an dem Flügelabschnitt 2b ausgebildet und grenzt an den Verbindungsabschnitt an. An dieser genau definierten Greiffläche 45 kann der Außenleiter 2 und später der fertig montierte Leiterplattensteckverbinders 1 mittels eines Saugwerkzeugs (Unterdruck) angepackt und bewegt werden. Der Außenleiter 2 und später der fertig montierte Leiterplattensteckverbinders 1 können so zu den einzelnen Bearbeitungsstationen gebracht werden.

Der Verschlussabschnitt 2c gliedert sich zudem in einen Bereich 2'c mit den beiden Seitenflügeln 17a, 17b, der auch als Verschlussdeckel 2'c bezeichnet werden kann und in einen Verschlussdeckel-Biegeabschnitt 2''c, worüber der Verschlussdeckel 2'c, also die beiden Seitenflügel 17a, 17b, mit dem Flügelabschnitt 2b verbunden und darüber gehalten ist. Wenn der Verschlussdeckel 2'c, also die beiden Seitenflügel 17a, 17b, von seiner Offenstellung (Fig. 1, 2A, 2B, 2C) in seine Schließstellung (Fig. 2E) gebracht wird, dann wird der als brückenartige Materialverengung ausgebildete Verschlussdeckel-Biegeabschnitt 2''c um etwa 90° nach unten (in Richtung der später angebrachten Leiterplatte 15), also in Richtung der Einführöffnung 16, verbogen, bis der eigentliche Verschlussdeckel 2'c, der selbst nicht verbogen wird, von seiner Offenstellung (Fig. 1, 2A, 2B, 2C) in seine Schließstellung gemäß Fig. 2E gebracht ist.

Wie aus Figur 2C zu ersehen ist, ist an der Außenseite des ersten Außenleiterflügels 11a eine Rastzunge 18a bzw. ein Rastzapfen ausgebildet, der von dieser absteht. Im Gegensatz dazu umfasst der erste Seitenflügel 17a des Verschlussabschnitts 2c eine Rastöffnung 19a bzw. eine Rastnut. Sobald der Verschlussabschnitt 2c die Einführöffnung 16 verschließt, wie dies beispielsweise in Figur 2E gezeigt ist, greift die Rastzunge 18a bzw. der Rastzapfen 18a in die Rastöffnung 19a unter Ausbildung einer Rast- bzw. Schnappverbindung ein. In diesem Zustand kann der Verschlussabschnitt 2c nur mit einer erhöhten Kraft wieder geöffnet werden.

Gemäß Figur 2A ist an dem zweiten Außenleiterflügel 11b ebenfalls eine Rastzunge 18b bzw. ein Rastzapfen an seiner Außenseite ausgebildet. Der dazu korrespondierende zweite Seitenflügel 17b des Verschlussabschnitts 2c umfasst auch hier eine Rastöffnung 19b bzw. Rastnut. Sobald der Verschlussabschnitt 2c die Einführöffnung 16 verschließt greift die Rastzunge bzw. der Rastzapfen 18b in die entsprechende Rastöffnung 19b unter Ausbildung einer weiteren Rast- bzw. Schnappverbindung ein.

Grundsätzlich wäre es auch möglich, dass der erste Außenleiterflügel 11a eine Rastöffnung 19a bzw. eine Rastnut aufweist und der erste Seitenflügel 17a des Verschlussabschnitts 2c an seiner Innenseite eine dazu korrespondierende Rastzunge 18a bzw. einen Rastzapfen. Im Weiteren könnte es auch sein, dass der zweite Außenleiterflügel 11b eine Rastöffnung 19b bzw. ein Rastnut aufweist, wohingegen der zweite Seitenflügel 17b des Verschlussabschnitts 2c an seiner Innenseite eine Rastzunge 18b bzw. einen Rastzapfen aufweist, der in die Rastöffnung bzw. in die Rastnut eingreift. Es könnten auch mehrere Rastzungen 18a, 18b bzw. Rastzapfen 19a, 19b an dem ersten und/oder zweiten Außenleiterflügel 11a, 11b ausgebildet sein.

In dem Moment, in dem der erste und der zweite Seitenflügel 17a, 17b den jeweiligen Außenleiterflügel 11a, 11b umgreifen, wird vorzugsweise eine Kraft auf den jeweiligen Außenleiterflügel 11a, 11b ausgeübt, so dass die Außenleiterflügel 11a, 11b aufeinander zu gedrückt werden. Die Außenleiterflügel 11a, 11b verlaufen in diesem Fall vorzugsweise parallel zueinander. Vorzugsweise sind die Außenleiterflügel 11a, 11b mittels einer Federkraft vorgespannt, wobei die Federkraft die Außenleiterflügel 11a, 11b zumindest geringfügig (um wenige Grad, beispielsweise weniger als 10°, weniger als 5°) auseinander drückt.

Der Außenleiter 2 ist vorzugsweise einteilig aufgebaut und besteht aus einem gestanzten, gebogenen und gerollten Metallblech. Weiter vorzugsweise ist dieses Metallblech auch noch gekantet. Grundsätzlich könnte der Außenleiter 2 aus einem Kunststoff bestehen, der mit einer elektrisch leitfähigen Schicht überzogen bzw. galvanisiert ist.

In Figur 2D ist noch eine vergrößerte Darstellung des zweiten Außenleiterflügels 11b abgebildet, wie dies in Figur 2C durch einen gestrichelten Bereich hervorgehoben wurde. Dieser zweite Außenleiterflügel 11b weist im Bereich derjenigen Stirnseite, die die Einführöffnung 16 begrenzt, eine keil- oder rampenförmige Abschrägung 20 bzw. einen ansteigenden Verlauf auf, um das Einführen des Isolators 3 zu erleichtern. Diese Abschrägung 20 erstreckt sich über eine Teillänge der Stirnseite des zweiten Außenleiterflügels 11b. Diese Abschrägung 20 verläuft dabei quer bzw. senkrecht zur Längsrichtung 6. Eine solche Abschrägung 20 gibt es vorzugsweise ebenfalls beim ersten Außenleiterflügel 11a.

In den Figuren 3A, 3B und 4 wird der Aufbau des Isolators 3 bzw. der Innenleiteranordnung 4 genauer beschrieben. Figur 3A zeigt vier beabstandet zueinander angeordnete Kontaktstifte 5, die die Innenleiteranordnung 4 bilden. Die Kontaktstifte 5 verlaufen über einen ersten Bereich 25a entlang der Längsrichtung 6 und in einem zweiten Bereich 25b quer, vorzugsweise senkrecht zur Längsrichtung 6. In dem ersten Bereich 25a verändert sich die Querschnittsform, insbesondere der Durchmesser, der Kontaktstifte 5. Zwischen einem Teil mit einem kleineren und einem anderen Teil mit einem größeren Querschnitt wird eine Art Schulter 26 gebildet, die, wie in Figur 3B dargestellt, mit einem Anschlag 27 in einer Aufnahmeöffnung des Isolators 3 in Wirkverbindung steht bzw. gelangen kann, wodurch ein weiteres Verschieben des jeweiligen Kontaktstifts 5 in Längsrichtung 6 innerhalb des Isolators 3 verhindert wird.

Die Kontaktstifte 5 umfassen außerdem vorzugsweise eine Verbreiterung in ihrem Querschnitt, welcher auch als Rasthaken 28 bezeichnet werden kann. Im Hinblick auf Figur 3B ist erkennbar, dass diese Rasthaken 28 in das Material des Isolators 3 eingequetscht werden, wodurch sowohl ein Verschieben in Längsrichtung 6 als auch ein Verdrehen der Kontaktstifte 5 gegenüber dem Isolator 3 verhindert wird. Einen solchen Wechsel in der Größe des Querschnitts gibt es bei den Kontaktstiften 5 auch in dem Bereich 25b, in welchem sie quer bzw. senkrecht zur Längsrichtung 6 verlaufen. In diesem Bereich 25b sind sie allerdings vorzugsweise nicht mehr im Isolator 3 angeordnet bzw. von diesem umgeben.

Der Isolator 3 besteht vorzugsweise aus einem Kunststoff wie beispielsweise Polyamid bzw. PBT.

Im Hinblick auf Figur 4 ist ein Isolator 3 mit einer Innenleiteranordnung 4 dargestellt. Der Isolator 3 umfasst einen Isolatorkörper 30. Der Isolatorkörper 30 ist bezüglich seiner Querschnittsform an die Innenwandung der ersten Wandung 8a des Hülsenabschnitts 2a angepasst. Vorzugsweise besteht ein Formschluss bezüglich der Form des Isolatorkörpers 30 und der Innenwandung der ersten Wandung 8a des Hülsenabschnitts 2a.

Der Isolator 3 umfasst außerdem mehrere voneinander getrennte Isolatorfinger 31. Diese Isolatorfinger 31 sind an dem Isolatorkörper 30 ausgebildet und erstrecken sich vom Isolatorkörper 30 in Längsrichtung 6 und verlaufen entlang des Hülsenabschnitts 2a. Die Isolatorfinger 31 liegen dabei an der Innenwandung der ersten Wandung 8a des Hülsenabschnitts 2a an. Ihre Form ist entsprechend an die Innenwandung angepasst. Der Isolatorkörper 30 und die Isolatorfinger 31 sind vorzugsweise einteilig aus einem Kunststoff gebildet.

Die Isolatorfinger 31 dienen zur Aufnahme eines Steckers, wie er beispielsweise in einem Kabelbaum in einem Kraftfahrzeug Verwendung findet. Die Isolatorfinger 31 sind vorzugsweise ungleichmäßig weit voneinander beabstandet, so dass ein Stecker eines Kabelbaums nur in einer bestimmten Drehrichtung bzw. Winkellage in den Hülsenabschnitt 2a, in welchem der Isolatorkörper 30 mit den Isolatorfingern 31 angeordnet ist, eingesteckt werden kann. Die Isolatorfinger 31 stellen eine Verlängerung der Umfangswandung 32 des Isolatorkörpers 30 über einen bestimmten Teilumfang dar und sind vorzugsweise genauso wie die Umfangswandung 32 des Isolatorkörpers 30 gebogen bzw. an eine Innenwandung des Hülsenabschnitts 2a angepasst.

Die Kontaktstifte 5 erstrecken sich von einem inneren Bereich des Isolators 3 aus diesem heraus und verlaufen entlang der Längsrichtung 6. Die Kontaktstifte 5 können in derselben Ebene enden, in welcher auch die Isolatorfinger 31 enden. Die Isolatorfinger 31 können sich allerdings auch weiter entlang der Längsrichtung 6 erstrecken als die Kontaktstifte 5. Es wäre auch möglich, dass sich die Kontaktstifte 5 weiter entlang der Längsrichtung 6 erstrecken als die Isolatorfinger 31. Vorzugsweise enden allerdings sowohl die Isolatorfinger 31 als auch die Kontaktstifte 5 innerhalb des durch den Hülsenabschnitt 2a gebildeten Aufnahmeraums 9.

Vorzugsweise umfasst der Isolator 3 an seiner Umfangswandung 32 zumindest einen Arretierungsvorsprung 33. Dieser Arretierungsvorsprung 33 steht von der Umfangswandung 32 nach außen hin hervor (also quer bzw. senkrecht, also insbesondere radial zur Längsrichtung 6). Dieser zumindest eine Arretierungsvorsprung 33 greift beim Einstecken des Isolators 3 in den Aufnahmeraum 9 des Hülsenabschnitts 2a in zumindest eine Ausnahmenut 34 (z.B. Fig. 2B, 5A oder 5D) des Hülsenabschnitts 2a ein, wodurch sichergestellt ist, dass der Isolator 3 nur in einer vorbestimmten Winkellage in den Hülsenabschnitt 2a des Außenleiters 2 einsteckbar und in diesem drehfest angeordnet ist. Grundsätzlich könnte die Anordnung des Arretierungsvorsprungs 33 und der Ausnahmenut 34 auch vertauscht sein. In diesem Fall wäre der Arretierungsvorsprung 33 an einer Innenwandung des Hülsenabschnitts 2a ausgebildet und die Ausnahmenut 34 an der Umfangswandung 32 des Isolators 3.

Im Hinblick auf Figur 4 ist zu erkennen, dass dieser Arretierungsvorsprung 33 an demjenigen Ende des Hülsenabschnitts 2a angeordnet ist, welches näher an dem Zwischenraum 12 bzw. Schlitz 12 angeordnet ist.

In Figur 1 und Figur 4 ist ebenfalls zu erkennen, dass an dem Isolatorkörper 30 zumindest ein Doppelrastflügel 35 ausgebildet ist. Dieser Doppelrastflügel 35 sorgt dafür, dass der Isolator 3 nach dem Einstecken in den Aufnahmeraum 9 des Hülsenabschnitts 2a nicht mehr herausgezogen werden kann. Der zumindest eine Doppelrastflügel 35 bzw. Rastvorsprung 35 ist in diesem Fall in dem Zwischenraum 12, zwischen der ersten Wandung 8a und der zweiten Wandung 8b angeordnet und steht in Kontakt zu den jeweiligen Stirnseiten der ersten und der zweiten Wandung 8a, 8b. Dadurch ist der Isolatorkörper 30 ortsfest in dem Außenleiter 2 angeordnet. Dieser Sachverhalt kann den Figuren 5A bis 5E und 6 entnommen werden.

Der zumindest eine Doppelrastflügel 35 steht vorzugsweise auch über das hintere Ende des Isolatorkörpers 30 hervor und verlängert dadurch den Isolatorkörper 30 entlang der Längsrichtung 6.

Der zumindest eine Doppelrastflügel 35 weist an einer ersten Seite einen rampenförmigen Verlauf 36 auf, wodurch beim Einstecken des Isolators 3 mit der Innenleiteranordnung 4 in den Außenleiter 2 die beiden Außenleiterflügel 11a, 11b des Flügelabschnitts 2b (zweite Wandung 8b) so lange und so weit auseinander gedrückt werden, bis der zumindest eine Doppelrastflügel 35 in dem Zwischenraum 12 zum Liegen kommt. Der rampenförmige Verlauf 36 steigt in Einsteckrichtung an und fällt ab einem gewissen Punkt (steiler) ab, wodurch eine Auflageschulter 37 an einer zweiten Seite gebildet ist. Diese Auflageschulter 37 hintergreift eine Stirnseite 38 der zweiten Wandung 8b, wodurch ein Abziehen des Isolators 3 entgegen seiner Einsteckrichtung verhindert wird. Das Zusammenspiel der Auflageschulter 37 und der Stirnseite 38 der zweiten Wandung 8b kann insbesondere Figur 5D entnommen werden.

Um das Auflaufen des zumindest einen Doppelrastflügels 35 in den entsprechenden Außenleiterflügeln 11a, 11b zu erleichtern, umfassen diese Außenleiterflügel 11a, 11b die Abschrägung 20, wie diese im Hinblick auf Figur 2D bereits beschrieben wurde. Vorzugsweise gibt es zwei Doppelrastflügel 35, wobei jeder Doppelrastflügel 35 mit einem Außenleiterflügel 11a, 11b beim Einstecken in Kontakt gelangt.

Den Figuren 5A bis 5E kann der zusammengesetzte Leiterplattensteckverbinder 1 entnommen werden. In diesen Figuren 1 ist der Isolator 3 zusammen mit der Innenleiteranordnung 4 in den Außenleiter 2 eingesetzt. Der zumindest eine, an dem Isolatorkörper 30 ausgebildete Doppelrastflügel 35, liegt dabei ausschließlich in dem Zwischenraum 12 zwischen der ersten Teillänge T₁ und der zweiten Teillänge T₂ an. Die Isolatorfinger 31 liegen vollständig innerhalb des Aufnahmeraums 9 des Hülsenabschnitts 2a. In Figur 5C sind die Isolatorfinger 31 an einen runden Verlauf der Innenwandung des Hülsenabschnitts 2a angepasst. Der Isolator 3 ist dabei überwiegend in dem Aufnahmeraum 9 angeordnet. Eine Ausnahme gilt vorzugsweise nur für den zumindest einen Doppelrastflügel 35. Dieser ist außerhalb des Aufnahmeraums 9 angeordnet.

Der erfindungsgemäße Leiterplattensteckverbinder 1 weist vorzugsweise einen Wellenwiderstand von 100 Ω auf. Der Wellenwiderstand könnte allerdings auch 75 Ω oder 50 Ω oder einen anderen Wert betragen.

Für den Fall, dass der Aufnahmeraum 9 des Hülsenabschnitts 2a einen kreisrunden Querschnitt aufweist, hat dieser ungefähr einen Durchmesser von mehr als 5mm oder 5,2mm oder 5,4mm oder 5,6mm oder 5,8mm oder 6mm oder 6,5mm, aber vorzugsweise von weniger als 7mm oder 6,6mm oder 6,4mm oder 6,2mm oder 5,9mm oder 5,7mm oder 5,5mm. Vorzugsweise entspricht der Durchmesser 5,45mm.

Der Abstand zwischen zwei Außenleiterflügeln 11a, 11b zueinander beträgt, gemessen an deren Enden mehr als 6mm oder 6,5mm oder 7mm oder 7,2mm oder 7,6mm oder 8mm oder 8,5mm, aber weiter vorzugsweise weniger als 10mm oder 9,5mm oder 9mm oder 8,6mm oder 8,2mm oder 7,9mm oder 7,7mm. Vorzugsweise beträgt der Abstand 7,46mm.

Die Länge des Hülsenabschnitts 2a beträgt zusammen mit dem Spalt, also dem Zwischenraum 12, vorzugsweise mehr als 7mm oder 8mm oder 9mm oder 10mm oder 10,5mm oder 11mm oder 12mm oder 13mm aber vorzugsweise weniger als 15mm oder 14mm oder 12,mm oder 11,5mm oder 10,5mm oder 9,5mm oder 8,5mm. Vorzugsweise beträgt die Länge 10,15mm. Die Teillänge T₁ liegt vorzugsweise zwischen 8mm und 9,5mm.

Die Länge des Flügelabschnitts 2b entlang der Längsrichtung 6 beträgt vorzugsweise mehr als 3mm oder 3,5mm oder 4mm oder 4,5mm oder 5mm aber vorzugsweise weniger als 6mm oder 5,5mm oder 5,2mm oder 4,8mm oder 4,4mm oder 3,8mm oder 3,5mm.

In den Figuren 7A und 7B ist der erfindungsgemäße Leiterplattensteckverbinder 1 auf einer Leiterplatte 15 aufgesetzt und mit dieser verlötet. Die Figuren 7A und 7B zeigen daher das erfindungsgemäße Steckverbindermodul 40. In dem montierten Zustand verlaufen die beiden Außenleiterflügel 11a, 11b des Flügelabschnitts 2b vorzugsweise parallel zueinander.

Auf der Leiterplatte 15 sind noch weitere Bauelemente angeordnet. Diese sind beispielsweise in Figur 8A gezeigt. Hierzu gehören neben dem erfindungsgemäßen Leiterplattensteckverbinder 1 noch ein Computerchip 41 und ein weiterer Anschlussstecker 42. Der weitere Anschlussstecker 42 kann analog zu dem Leiterplattensteckverbinder 1 ausgebaut sein. Das Steckverbindermodul 40 umfasst noch eine Gehäuseanordnung 43, die aus einem ersten Gehäuseteil 43a und einem zweiten Gehäuseteil 43b besteht. Beide Gehäuseteile 43a, 43b nehmen die Leiterplatte 15, den Leiterplattensteckverbinder 1, den Anschlussstecker 42 und den Computerchip 41 auf und umschließen diese Bausteine vollständig. Die beiden Gehäuseteile 43a und 43b weisen vorzugsweise Mittel zum Herstellen einer Rast- bzw. Schnappverbindung auf, um miteinander verbunden zu werden. Die Gehäuseanordnung 43 besteht vorzugsweise aus einem Kunststoff wie Polyamid oder PBT. Die Gehäuseanordnung 43 könnte allerdings auch noch eine elektrisch leitfähige Beschichtung aufweisen. Grundsätzlich könnte die Gehäuseanordnung auch aus einem Metall bestehen.

Die Gehäuseanordnung 43 umfasst ferner noch entsprechende Rastmittel 46, mit denen sie beispielsweise an eine Haltekonsole bzw. Frontblende befestigt werden könnte. Eine solche Frontblende bzw. Haltekonsole könnte bei einem Kraftfahrzeug im Innenraum ausgebildet sein. In diesem Fall könnte ein Benutzer beispielsweise einen USB-Stick oder ein Mobiltelefon mit dem Anschlussstecker 42 verbinden. Bei dem Computerchip 41 handelt es sich in diesem Fall vorzugsweise um einen USB-Chip 41, wobei der Leiterplattensteckverbinder 1 mit einem Kabelbaum des Kraftfahrzeugs verbunden werden kann. Über diese Verbindung kann der USB-Stick bzw. das Mobiltelefon mit dem Entertainmentsystem des Kraftfahrzeugs kommunizieren.

Eine unterschiedliche Länge von zumindest zwei Kontaktstiften 5 kann durch unterschiedlich lange Leiterbahnen auf der Leiterplatte 15 kompensiert werden.

Grundsätzlich könnte der Computerchip 41 auch lediglich allgemeine Funktionalitäten zur Signalaufbereitung bzw. Signalverstärkung beinhalten. In diesem Fall würde es sich bei dem Computerchip 41 beispielsweise um einen Leitungstreiber handeln, der die Signale vom Kabelbaum kommend vorzugsweise in beide Richtungen (Mobiltelefon <-> Entertainmentsystem) verstärkt.

Eine weitere Ausführungsform umfasst:
- Ein motorisch angetriebenes Fortbewegungsmittel wie beispielsweise ein Kraftfahrzeug oder ein Flugzeug oder ein Schiff, wobei das Fortbewegungsmittel das erfindungsgemäße Steckverbindermodul 40 aufweist. Der (90°-)Leiterplattensteckverbinder 1 des Steckverbindermoduls 40 ist dabei über eine erste Kabelverbindung mit einem Rechensystem (z.B. Entertainmentsystem) elektrisch leitend verbunden.

Die Erfindung ist nicht auf die beschriebenen Ausführungsbeispiele beschränkt. Im Rahmen der Erfindung sind alle beschriebenen und/oder gezeichneten Merkmale beliebig miteinander kombinierbar.

## Patentansprüche

1. Leiterplattensteckverbinder (1) mit den folgenden Merkmalen:
- es sind ein Außenleiter (2), ein Isolator (3) und eine Innenleiteranordnung (4) vorgesehen;
- die Innenleiteranordnung (4) umfasst zumindest einen Kontaktstift (5), wobei zumindest ein Teil der Innenleiteranordnung (4) in dem Isolator (3) angeordnet und durch diesen gehalten ist;
- der Außenleiter (2) erstreckt sich in Längsrichtung (6) und ist zumindest in einen Hülsenabschnitt (2a) und in einen Flügelabschnitt (2b) gegliedert, wobei der Hülsenabschnitt (2a) mit dem Flügelabschnitt (2b) über einen Verbindungsabschnitt (7) verbunden ist;
- der Hülsenabschnitt (2a) verläuft entlang einer ersten Teillänge (T₁) des Außenleiters (2) und weist eine in Umfangsrichtung überwiegend geschlossene erste Wandung (8a) auf, durch die ein Aufnahmeraum (9) umgrenzt ist;
- in dem Aufnahmeraum (9) ist zumindest ein Teil des Isolators (3) mit einem Teil der Innenleiteranordnung (4) angeordnet, wobei die Innenleiteranordnung (4) von dem Außenleiter (2) beabstandet angeordnet ist;
- der Flügelabschnitt (2b) verläuft entlang einer zweiten Teillänge (T₂) des Außenleiters (2) und weist eine in Umfangsrichtung zumindest teilweise geöffnete zweite Wandung (8b) auf, wobei die zweite Wandung (8b) durch eine Öffnung (10) in einen ersten Außenleiterflügel (11a) und in einen gegenüberliegenden zweiten Außenleiterflügel (11b) gegliedert ist;
- der Hülsenabschnitt (2a) und der Flügelabschnitt (2b) sind in einem Teilumfangsbereich durch einen Zwischenraum (12) beabstandet, wodurch die zwei Außenleiterflügel (11a, 11b) federnde Eigenschaften aufweisen;
- der Isolator (3) weist einen Isolatorkörper (30) auf;
- an dem Isolatorkörper (30) ist zumindest ein Doppelrastflügel (35) ausgebildet;
- der zumindest eine Doppelrastflügel (35) ist in dem Zwischenraum (12) zwischen der ersten Wandung (8a) und der zweiten Wandung (8b) angeordnet und steht in Kontakt zu den jeweiligen Stirnseiten der ersten und der zweiten Wandung (8a, 8b), wodurch der Isolator (3) nach dem Einstecken in den Aufnahmeraum (9) des Hülsenabschnitts (2a) nicht mehr herausgezogen werden kann und wodurch der Isolatorkörper (30) ortsfest in dem Außenleiter (2) angeordnet ist;
**gekennzeichnet durch,** die folgenden Merkmale:
- der zumindest eine Kontaktstift (5) der Innenleiteranordnung (4) verläuft in dem Hülsenabschnitt (2a) überwiegend in Längsrichtung (6) des Außenleiters (2) und in dem Flügelabschnitt (2b) quer oder senkrecht zur Längsrichtung (6);
- der Isolator (3) umfasst an seiner Umfangswandung zumindest:
a) einen Arretierungsvorsprung (33), der von der Umfangswandung vorsteht;
der zumindest eine Arretierungsvorsprung (33) greift beim Einstecken des Isolators (3) in den Aufnahmeraum (9) des Hülsenabschnitts (2a) in zumindest eine Aufnahmenut (34) des Hülsenabschnitts (2a) ein, wodurch sichergestellt ist, dass der Isolator (3) nur in einer vorbestimmten Winkellage in den Hülsenabschnitt (2a) des Außenleiters (2) einsteckbar und in diesem drehfest angeordnet ist; oder
b) eine Aufnahmenut (34), die sich in Längsrichtung (6) erstreckt;
in die zumindest eine Aufnahmenut (34) greift beim Einstecken des Isolators (3) in den Aufnahmeraum (9) des Hülsenabschnitts (2a) zumindest ein Arretierungsvorsprung (33) ein, der an der Innwandung des Hülsenabschnitts (2a) ausgebildet ist, wodurch sichergestellt ist, dass der Isolator (3) nur in einer vorbestimmten Winkellage in den Hülsenabschnitt (2a) des Außenleiters (2) einsteckbar und drehfest in diesem angeordnet ist.

2. Leiterplattensteckverbinder (1) nach Anspruch 1, **gekennzeichnet durch,** das folgende Merkmal:
- die beiden Außenleiterflügel (11a, 11b) weisen an ihrem Ende jeweils einen oder mehrere Kontaktiervorsprünge (13) auf, die dazu ausgebildet sind, in Öffnungen einer Leiterplatte (15) einzutauchen und mit einer Massefläche auf der Leiterplatte (15) verlötet zu werden.

3. Leiterplattensteckverbinder (1) nach Anspruch 2, **gekennzeichnet durch,** das folgende Merkmal:
- die beiden Außenleiterflügel (11a, 11b) weisen an ihrem Ende jeweils einen oder mehrere Befestigungsvorsprünge (14) auf, die dazu ausgebildet sind, in Öffnungen einer Leiterplatte (14) einzutauchen und mit dieser verlötet zu werden, wobei die Befestigungsvorsprünge (14) größer sind als die Kontaktiervorsprünge (13) .

4. Leiterplattensteckverbinder (1) nach einem der vorherigen Ansprüche, **gekennzeichnet durch,** die folgenden Merkmale:
- der zumindest eine Doppelrastflügel (35) weist an einer ersten Seite einen rampenförmigen Verlauf (36) auf, wodurch beim Einstecken des Isolators (3) mit der Innenleiteranordnung (4) in den Außenleiter (2) die beiden Außenleiterflügel (11a, 11b) der zweiten Wandung (8b) solange auseinander gedrückt werden, bis der zumindest eine Doppelrastflügel (35) in dem Zwischenraum (12) zum Liegen kommt.

5. Leiterplattensteckverbinder (1) nach einem der vorherigen Ansprüche, **gekennzeichnet durch,** die folgenden Merkmale:
- der zumindest eine Doppelrastflügel (35) weist an einer zweiten Seite eine Auflageschulter (37) auf, wobei durch diese Auflageschulter (37) eine Stirnseite (38) der zweiten Wandung (8b) hintergriffen wird, wodurch ein Abziehen des Isolators (3) entgegen seiner Einsteckrichtung verhindert wird.

6. Leiterplattensteckverbinder (1) nach einem der vorherigen Ansprüche, **gekennzeichnet durch,** die folgenden Merkmale:
- der Isolatorkörper (30) ist bzgl. seiner Form an die Innenwandung der ersten Wandung (8a) angepasst;
- der Isolator (3) umfasst mehrere voneinander getrennte Isolatorfinger (31);
- die Isolatorfinger (31) sind an dem Isolatorkörper (30) ausgebildet und erstrecken sich vom Isolatorkörper (30) in Längsrichtung (6) und verlaufen entlang des Hülsenabschnitts (2a);
- die Isolatorfinger (31) liegen an der Innenwandung des Hülsenabschnitts (2a) an.

7. Leiterplattensteckverbinder (1) nach einem der vorherigen Ansprüche, **gekennzeichnet durch,** die folgenden Merkmale:
- der Außenleiter (2) umfasst ferner einen Verschlussabschnitt (2c) ;
- der Verschlussabschnitt (2c) ist am Ende des Flügelabschnitts (2b) an dem Bereich ausgebildet, von dem sich auch die beiden Außenleiterflügel (11a, 11b) gemeinsam weg erstrecken;
- der Verschlussabschnitt (2c) verschließt eine für den Isolator (3) in Längsrichtung zugängliche Einführöffnung (16) an dem Flügelabschnitt (2b).

8. Leiterplattensteckverbinder (1) nach Anspruch 7, **gekennzeichnet durch,** das folgende Merkmal:
- der Verschlussabschnitt (2c) ist dazu ausgebildet, von einer Offenstellung, in welcher er überwiegend parallel zur Längsrichtung (6) des Außenleiters (2) verläuft und in welcher die Einführöffnung (16) in dem Flügelabschnitt (2b), durch die der Isolator (3) entlang der Längsrichtung (6) in den Außenleiter (2) einsteckbar ist, geöffnet ist, in eine Schließstellung gebogen zu werden, in welcher der Verschlussabschnitt (2c) überwiegend quer oder senkrecht zur Längsrichtung (6) verläuft und die Einführöffnung (16) überwiegend verdeckt.

9. Leiterplattensteckverbinder (1) nach Anspruch 7 oder 8, **gekennzeichnet durch,** die folgenden Merkmale:
- der Verschlussabschnitt (2c) umfasst einen ersten und einen zweiten Seitenflügel (17a, 17b);
- der erste Seitenflügel (17a) steht in dem Zustand, in welchem der Verschlussabschnitt (2c) die Einführöffnung (16) verschließt, über den ersten Außenleiterflügel (11a) über;
- der zweite Seitenflügel (17b) steht in dem Zustand, in welchem der Verschlussabschnitt (2c) die Einführöffnung (16) verschließt, über den zweiten Außenleiterflügel (11b) über.

10. Leiterplattensteckverbinder (1) nach Anspruch 9, **gekennzeichnet durch,** die folgenden Merkmale:
- der erste Seitenflügel (17a) des Verschlussabschnitts (2c) umfasst eine Rastöffnung (19a) bzw. eine Rastnut und der erste Außenleiterflügel (11a) umfasst an seiner Außenseite eine Rastzunge (18a), die im verschlossenen Zustand der Einführöffnung (16) in die Rastöffnung (19a) bzw. Rastnut unter Ausbildung einer Rastverbindung eingreift; oder
der erste Außenleiterflügel (11a) umfasst eine Rastöffnung (19a) bzw. eine Rastnut und der erste Seitenflügel (17a) des Verschlussabschnitts (2c) umfasst an seiner Innenseite eine Rastzunge (18a), die im verschlossenen Zustand der Einführöffnung (16) in die Rastöffnung (19a) bzw. Rastnut unter Ausbildung einer Rastverbindung eingreift; und/oder
- der zweite Seitenflügel (17b) des Verschlussabschnitts (2c) umfasst eine Rastöffnung (19b) bzw. eine Rastnut und der zweite Außenleiterflügel (11b) umfasst an seiner Außenseite eine Rastzunge (18b), die im verschlossenen Zustand der Einführöffnung (16) in die Rastöffnung (19b) bzw. Rastnut unter Ausbildung einer Rastverbindung eingreift; oder
der zweite Außenleiterflügel (11b) umfasst eine Rastöffnung (19b) bzw. eine Rastnut und der zweite Seitenflügel (17b) des Verschlussabschnitts (2c) umfasst an seiner Innenseite eine Rastzunge (18b), die im verschlossenen Zustand der Einführöffnung (16) in die Rastöffnung (19b) bzw. Rastnut unter Ausbildung einer Rastverbindung eingreift.

11. Leiterplattensteckverbinder (1) nach einem der vorherigen Ansprüche, **gekennzeichnet durch,** das folgende Merkmal:
- der Außenleiter (2) ist einteilig aufgebaut und besteht aus einem gestanzten, gebogenen und gerollten Metallblech.

12. Leiterplattensteckverbinder (1) nach einem der vorherigen Ansprüche, **gekennzeichnet durch,** das folgende Merkmal:
- der Isolatorkörper (30) weist im Bereich des zumindest einen Doppelrastflügels (35) einen größeren Umfang auf als der Umfang der Innenwandung des Aufnahmebereichs, wodurch sichergestellt ist, dass der Isolator (3) nur bis zu demjenigen Punkt in den Aufnahmeraum (9) einschiebbar ist, bis der Doppelrastflügel (35) in dem Zwischenraum (12) angeordnet ist.

13. Leiterplattensteckverbinder (1) nach einem der vorherigen Ansprüche, **gekennzeichnet durch,** die folgenden Merkmale:
- der zumindest eine Doppelrastflügel (35) weist an einer zweiten Seite eine Auflageschulter (37) auf, wobei diese Auflageschulter (37) die Stirnseite (38) der zweiten Wandung (8b) hintergreift, wodurch ein Abziehen des Isolators (3) entgegen seiner Einsteckrichtung verhindert wird;
- die beiden Außenleiterflügel (11a, 11b) sind dazu ausgebildet, um beim Einschieben des Isolators (3) auseinandergedrückt zu werden, wobei die beiden Außenleiterflügel (11a, 11b) weiterhin dazu ausgebildet sind, um sich in dem Moment wieder aufeinander zu zubewegen, in dem der zumindest eine Doppelrastflügel (35) keinen Kontakt mehr mit einer Innenwandung zumindest eines Außenleiterflügels (11a, 11b) mehr hat, wodurch die Stirnseite (38) in Eingriff mit der entsprechenden Auflageschulter (37) des zumindest einen Doppelrastflügels (35) gelangt.

14. Steckverbindermodul (40) mit einem Leiterplattensteckverbinder (1) nach einem der vorherigen Ansprüche, einer Leiterplatte (15), einem Computerchip (41) und einem Anschlussstecker (42), mit den folgenden Merkmalen:
- der Leiterplattensteckverbinder (1) ist mit der Leiterplatte (15) verlötet;
- der Anschlussstecker (42) ist mit der Leiterplatte (15) verlötet;
- der Computerchip (41) ist mit der Leiterplatte (15) verlötet;
- der zumindest eine Kontaktstift (5) der Innenleiteranordnung (4) des Leiterplattensteckverbinders (1) ist zumindest mittelbar mit dem zumindest einen Computerchip (41) elektrisch verbunden;
- der zumindest eine Computerchip (41) ist zumindest mittelbar mit Anschlusskontakten in dem Anschlussstecker elektrisch (42) verbunden.

15. Steckverbindermodul (40) nach Anspruch 14, **gekennzeichnet durch,** die folgenden Merkmale:
- es ist eine Gehäuseanordnung (43) vorgesehen;
- die Gehäuseanordnung (43) umgibt den Leiterplattensteckverbinder (1), die Leiterplatte (15), den Anschlussstecker (42) und den Computerchip (41);
- die Gehäuseanordnung (43) umfasst ein erstes und ein zweites Gehäuseteil (43a, 43b);
- beide Gehäuseteile (43a, 43b) sind über eine Rastverbindung miteinander verbunden.

## Claims

1. Circuit board plug connector (1) having the following features:
- provided are an outer conductor (2), an isolator (3), and an inner conductor assembly (4);
- the inner conductor assembly (4) comprises at least one contact pin (5), wherein at least part of the inner conductor assembly (4) is disposed in the isolator (3) and is held by the latter;
- the outer conductor (2) extends in the longitudinal direction (6) and is divided at least into one sleeve portion (2a) and one wing portion (2b), wherein the sleeve portion (2a) is connected to the wing portion (2b) by way of a connection portion (7);
- the sleeve portion (2a) extends along a first sub-length (T₁) of the outer conductor (2) and has a first wall (8a) which in the circumferential direction is predominantly closed and by which a receptacle space (9) is delimited;
- at least part of the isolator (3) having part of the inner conductor assembly (4) is disposed in the receptacle space (9), wherein the inner conductor assembly (4) is disposed so as to be spaced apart from the outer conductor (2);
- the wing portion (2b) extends along a second sub-length (T₂) of the outer conductor (2) and has a second wall (8b) which in the circumferential direction is at least partially opened, wherein the second wall (8b) by an opening (10) is divided into a first outer conductor wing (11a) and an opposite second outer conductor wing (11b);
- the sleeve portion (2a) and the wing portion (2b) in a partial circumferential region are spaced apart by an intermediate space (12), on account of which the two outer conductor wings (11a, 11b) have resilient properties;
- the isolator (3) has an isolator body (30);
- at least one double latching wing (35) is configured on the isolator body (30);
- the at least one double latching wing (35) is disposed in the intermediate space (12) between the first wall (8a) and the second wall (8b) and is in contact with the respective end sides of the first wall (8a) and the second wall (8b), on account of which the isolator (3) upon being plugged into the receptacle space (9) of the sleeve portion (2a) can no longer be extracted, and on account of which the isolator body (30) is disposed so as to be locationally fixed in the outer conductor (2);
**characterized by** the following features:
- the at least one contact pin (5) of the inner conductor assembly (4) in the sleeve portion (2a) runs predominantly in the longitudinal direction (6) of the outer conductor (2), and in the wing portion (2b) runs transversely or perpendicularly to the longitudinal direction (6);
- the isolator (3) on the circumferential wall thereof comprises at least:
a) a locking protrusion (33) which projects from the circumferential wall;
the at least one locking protrusion (33), when plugging the isolator (3) into the receptacle space (9) of the sleeve portion (2a), engaging in at least one receptacle groove (34) of the sleeve portion (2a), on account of which it is ensured that the isolator (3) is able to be plugged into the sleeve portion (2a) of the outer conductor (2) and disposed in a rotationally fixed manner therein only in a predefined angular position; or
b) a receptacle groove (34) which extends in the longitudinal direction (6);
at least one locking protrusion (33) which is configured on the inner wall of the sleeve portion (2a), when plugging the isolator (3) into the receptacle space (9) of the sleeve portion (2a), engaging in the at least one receptacle groove (34), on account of which it is ensured that the isolator (3) is able to be plugged into the sleeve portion (2a) of the outer conductor (2) and disposed in a rotationally fixed manner therein only in a predefined angular position.

2. Circuit board plug connector (1) according to Claim 1, **characterized by** the following feature:
- the two outer conductor wings (11a, 11b) on the end thereof have in each case one or a plurality of contact protrusions (13) which are configured for plunging into openings of a circuit board (15) and being soldered to an earth face on the circuit board (15).

3. Circuit board plug connector (1) according to Claim 2, **characterized by** the following feature:
- the two outer conductor wings (11a, 11b) on the end thereof have in each case one or a plurality of fastening protrusions (14) which are configured for plunging into openings of a circuit board (14) and being soldered to the latter, wherein the fastening protrusions (14) are larger than the contact protrusions (13).

4. Circuit board plug connector (1) according to one of the preceding claims, **characterized by** the following features:
- the at least one double latching wing (35) on a first side has a ramp-shaped profile (36), on account of which, when plugging the isolator (3) by way of the inner conductor assembly (4) into the outer conductor (2), the two outer conductor wings (11a, 11b) of the second wall (8b) are pushed apart until the at least one double latching wing (35) comes to lie in the intermediate space (12).

5. Circuit board plug connector (1) according to one of the preceding claims, **characterized by** the following features:
- the at least one double latching wing (35) on a second side has a bearing shoulder (37), wherein an end side (38) of the second wall (8b) is engaged from behind by said bearing shoulder (37), on account of which extracting the isolator (3) counter to the plug-in direction thereof is prevented.

6. Circuit board plug connector (1) according to one of the preceding claims, **characterized by** the following features:
- the isolator body (30) in terms of the shape thereof is adapted to the inner wall of the first wall (8a);
- the isolator (3) comprises a plurality of mutually separated isolator fingers (31);
- the isolator fingers (31) are configured on the isolator body (30) and from the isolator body (30) extend in the longitudinal direction (6) and run along the sleeve portion (2a);
- the isolator fingers (31) bear on the inner wall of the sleeve portion (2a).

7. Circuit board plug connector (1) according to one of the preceding claims, **characterized by** the following features:
- the outer conductor (2) furthermore comprises a closure portion (2c);
- the closure portion (2c) at the end of the wing portion (2b) is configured on the region from which also the two outer conductor wings (11a, 11b) conjointly extend away;
- the closure portion (2c) closes an entry opening (16) on the wing portion (2b) that in the longitudinal direction is accessible to the isolator (3).

8. Circuit board plug connector (1) according to Claim 7, **characterized by** the following feature:
- the closure portion (2c) is configured for being bent from an open position in which said closure portion (2c) runs predominantly parallel to the longitudinal direction (6) of the outer conductor (2) and in which the introduction opening (16) in the wing portion (2b), through which the isolator (3) in the longitudinal direction (6) is able to be plugged into the outer conductor (2), is opened, into a closed position in which the closure portion (2c) runs predominantly transversely or perpendicularly to the longitudinal direction (6) and predominantly covers the introduction opening (16).

9. Circuit board plug connector (1) according to Claim 7 or 8, **characterized by** the following features:
- the closure portion (2c) comprises a first lateral wing (17a) and a second lateral wing (17b) ;
- the first lateral wing (17a) in the state in which the closure portion (2c) closes the introduction opening (16) projects beyond the first outer conductor wing (11a);
- the second lateral wing (17b) in the state in which the closure portion (2c) closes the introduction opening (16) projects beyond the second outer conductor wing (11b).

10. Circuit board plug connector (1) according to Claim 9, **characterized by** the following features:
- the first lateral wing (17a) of the closure portion (2c) comprises a latching opening (19a), or a latching groove, respectively, and the first outer conductor wing (11a) on the outer side thereof comprises a latching tongue (18a) which in the closed state of the introduction opening (16), while configuring a latching connection, engages in the latching opening (19a), or the latching groove, respectively; or
the first outer conductor wing (11a) comprises a latching opening (19a), or a latching groove, respectively, and the first lateral wing (17a) of the closure portion (2c) on the inner side thereof comprises a latching tongue (18a) which in the closed state of the introduction opening (16), while configuring a latching connection, engages in the latching opening (19a), or the latching groove, respectively; and/or
- the second lateral wing (17b) of the closure portion (2c) comprises a latching opening (19b), or a latching groove, respectively, and the second outer conductor wing (11b) on the outer side thereof comprises a latching tongue (18b) which in the closed state of the introduction opening (16), while configuring a latching connection, engages in the latching opening (19b), or the latching groove, respectively; or the second outer lateral wing (11b) comprises a latching opening (19b), or a latching groove, respectively, and the second lateral wing (17b) of the closure portion (2c) on the inner side thereof comprises a latching tongue (18b) which in the closed state of the introduction opening (16), while configuring a latching connection, engages in the latching opening (19b), or the latching groove, respectively.

11. Circuit board plug connector (1) according to one of the preceding claims, **characterized by** the following feature:
- the outer conductor (2) is of integral construction and is composed of punched, bent, and rolled sheet metal.

12. Circuit board plug connector (1) according to one of the preceding claims, **characterized by** the following feature:
- the isolator body (30) in the region of the at least one double latching wing (35) has a circumference which is larger than the circumference of the inner wall of the receptacle region, on account of which it is ensured that the isolator (3) is able to be inserted into the receptacle space (9) only up to the point where the double latching wing (35) is disposed in the intermediate space (12).

13. Circuit board plug connector (1) according to one of the preceding claims, **characterized by** the following features:
- the at least one double latching wing (35) on a second side has a bearing shoulder (37), wherein said bearing shoulder (37) engages behind the end side (38) of the second wall (8b), on account of which extracting the isolator (3) counter to the plug-in direction thereof is prevented;
- the two outer conductor wings (11a, 11b), when pushing in the isolator (3), are configured for being pushed apart, wherein the two outer conductor wings (11a, 11b) are furthermore configured for converging again once the at least one double latching wing (35) is no longer in contact with an inner wall of at least one outer conductor wing (11a, 11b), on account of which the end side (38) comes to engage with the respective bearing shoulder (37) of the at least one double latching wing (35).

14. Plug connector module (40) having a circuit board plug connector (1) according to one of the preceding claims, a circuit board (15), a computer chip (41), and a connector plug (42), and having the following features:
- the circuit board plug connector (1) is soldered to the circuit board (15);
- the connector plug (42) is soldered to the circuit board (15);
- the computer chip (41) is soldered to the circuit board (15);
- the at least one contact pin (5) of the inner conductor assembly (4) of the circuit board plug connector (1) is at least indirectly electrically connected to the at least one computer chip (41);
- the at least one computer chip (41) is at least indirectly electrically connected to connection contacts in the connector plug (42).

15. Plug connector module (40) according to Claim 14, **characterized by** the following features:
- provided is a housing assembly (43);
- the housing assembly (43) surrounds the circuit board plug connector (1), the circuit board (15), the connector plug (42), and the computer chip (41) ;
- the housing assembly (43) comprises a first housing part (43a) and a second housing part (43b) ;
- both housing parts (43a, 43b) are connected to one another by way of a latching connection.

## Revendications

1. Connecteur de carte de circuit imprimé enfichable (1) présentant les caractéristiques suivantes:
- un conducteur extérieur (2), un isolant (3) et un ensemble de conducteurs intérieurs (4) sont prévus;
- l'ensemble de conducteurs intérieurs (4) comprend au moins une broche de contact (5), au moins une partie de l'ensemble de conducteurs intérieurs {4) étant disposée dans l'isolant (3) et maintenue par celui-ci;
- le conducteur extérieur (2) s'étend dans la direction longitudinale (6) et est divisé au moins en une portion formant manchon (2a) et une portion formant ailette (2b), la portion formant manchon (2a) étant reliée à la portion formant ailette (2b) par une portion de liaison (7);
- la portion formant manchon (2a) s'étend sur une première partie de longueur (T₁) du conducteur extérieur (2) et comporte une première paroi (8a) qui est principalement fermée dans la direction périphérique et qui délimite un espace de réception (9) ;
- au moins une partie de l'isolant (3) pourvue d'une partie de l'ensemble de conducteurs intérieurs (4) est disposée dans l'espace de réception (9), l'ensemble de conducteurs intérieurs (4) étant disposé à distance du conducteur extérieur (2);
- la portion formant ailette (2b) s'étend sur une deuxième partie de longueur (T₂) du conducteur extérieur (2) et comporte une deuxième paroi (8b) qui est au moins partiellement ouverte dans la direction périphérique, la deuxième paroi (8b) étant divisée par une ouverture (10) en une première ailette de conducteur extérieur (11a) et en une deuxième ailette de conducteur extérieur opposée (11b);
- la portion formant manchon (2a) et la portion formant ailette (2b) sont espacées dans une zone périphérique partielle par un espace intermédiaire (12) de sorte que des propriétés élastiques sont conférées aux deux ailettes de conducteur extérieur (11a, 11b);
- l'isolant (3) comporte un corps d'isolant (30);
- au moins une ailette à double encliquetage (35) est formée sur le corps d'isolant (30);
- l'au moins une ailette à double encliquetage (35) est disposée dans l'espace intermédiaire (12) ménagé entre la première paroi (8a) et la deuxième paroi (8b) et est en contact avec les faces frontales respectives des première et deuxième parois (8a, 8b), de sorte que l'isolant (3) ne peut plus être retiré après avoir été inséré dans l'espace de réception (9) de la portion formant manchon (2a) et de sorte que le corps d'isolant (30) est disposé de manière fixe dans le conducteur extérieur (2);
**caractérisé par** les caractéristiques suivantes:
- l'au moins une broche de contact (5) de l'ensemble de conducteurs intérieurs (4) s'étend dans la portion formant manchon (2a) principalement dans la direction longitudinale (6) du conducteur extérieur (2) et dans la portion formant ailette (2b) transversalement ou perpendiculairement à la direction longitudinale (6);
- l'isolant (3) comprend sur sa paroi périphérique au moins:
a) une saillie de blocage (33) qui dépasse de la paroi périphérique;
l'au moins une saillie de blocage (33) s'engage dans au moins une rainure de réception (34) de la portion formant manchon (2a) lorsque l'isolant (3) est inséré dans l'espace de réception (9) de la portion formant manchon (2a) de façon à garantir que l'isolant (3) peut être inséré, uniquement dans une position angulaire prédéterminée, dans la portion formant manchon (2a) du conducteur extérieur (2) et est disposé solidairement en rotation dans celle-ci; ou
b) une rainure de réception (34) qui s'étend dans la direction longitudinale (6);
lorsque l'isolant (3) est inséré dans l'espace de réception (9) de la portion formant manchon (2a), au moins une saillie de blocage (33), qui est formée sur la paroi intérieure de la portion formant manchon (2a), s'engage dans l'au moins une rainure de réception (34) de manière à garantir que l'isolant (3) peut être inséré, uniquement dans une position angulaire prédéterminée, dans la portion formant manchon (2a) du conducteur extérieur (2) et est disposé solidairement en rotation dans celle-ci.

2. Connecteur de carte de circuit imprimé enfichable (1) selon la revendication 1, **caractérisé par** la caractéristique suivante:
- les deux ailettes de conducteur extérieurs (11a, 11b) comportent chacune à leur extrémité une ou plusieurs saillies de contact (13) qui sont conçues pour être enfoncées dans des ouvertures d'une carte de circuit imprimé (15) et pour être soudées à une surface de masse sur la carte de circuit imprimé (15).

3. Connecteur de carte de circuit imprimé enfichable (1) selon la revendication 2, **caractérisé par** la caractéristique suivante:
- les deux ailettes de conducteur extérieur (11a, 11b) comportent chacune à leur extrémité une ou plusieurs saillies de fixation (14) qui sont conçues pour être enfoncées dans des ouvertures d'une carte de circuit imprimé (14) et pour être soudées à celle-ci, les saillies de fixation (14) étant plus grandes que les saillies de contact (13).

4. Connecteur de carte de circuit imprimé enfichable (1) selon l'une des revendications précédentes, **caractérisé par** les caractéristiques suivantes:
- l'au moins une ailette à double encliquetage (35) présente sur un premier côté un profil (36) en forme de rampe de sorte que, lorsque l'isolant (3) pourvu de l'ensemble de conducteurs intérieurs (4) est inséré dans le conducteur extérieur (2), les deux ailettes de conducteur extérieur (11a, 11b) de la deuxième paroi (8b) sont écartées l'une de l'autre jusqu'à ce que l'au moins une ailette à double encliquetage (35) vienne se placer dans l'espace intermédiaire (12).

5. Connecteur de carte de circuit imprimé enfichable (1) selon l'une des revendications précédentes, **caractérisé par** les caractéristiques suivantes:
- l'au moins une ailette à double encliquetage (35) présente sur un deuxième côté un épaulement d'appui (37), cet épaulement d'appui (37) s'engageant derrière une face frontale (38) de la deuxième paroi (8b) de façon à empêcher le retrait de l'isolant (3) dans le sens opposé à son sens d'insertion.

6. Connecteur de carte de circuit imprimé enfichable (1) selon l'une des revendications précédentes, **caractérisé par** les caractéristiques suivantes:
- le corps isolant (30) est adapté, quant à sa forme, à la paroi intérieure de la première paroi (8a);
- l'isolant (3) comprend une pluralité de doigts d'isolant (31) séparés les uns des autres;
- les doigts d'isolant (31) sont formés sur le corps d'isolant (30) et s'étendent depuis le corps d'isolant (30) dans la direction longitudinale (6) et courent le long de la portion formant manchon (2a);
- les doigts d'isolant (31) sont en appui sur la paroi intérieur de la portion formant manchon (2a).

7. Connecteur de carte de circuit imprimé enfichant (1) selon l'une des revendications précédentes, **caractérisé par** les caractéristiques suivantes:
- le conducteur extérieur (2) comprend en outre une portion de fermeture (2c);
- la portion de fermeture (2c) est formée à l'extrémité de la portion formant ailette (2b) au niveau de la zone à partir de laquelle également les deux ailettes de conducteur extérieur (11a, 11b) s'étendent conjointement de manière opposée;
- la portion de fermeture (2c) ferme une ouverture d'insertion (16) qui est ménagée sur la portion formant ailette (2b) et qui est accessible à l'isolant (3) dans la direction longitudinale.

8. Connecteur de carte de circuit imprimé enfichable (1) selon la revendication 7, **caractérisé par** la caractéristique suivante:
- la portion de fermeture (2c) est conçue pour être pliée d'une position ouverte, dans laquelle elle s'étend principalement parallèlement à la direction longitudinale (6) du conducteur extérieur (2) et dans laquelle l'ouverture d'insertion (16) ménagée dans la portion formant ailette (2b) est ouverte de sorte que l'isolant (3) peut être inséré dans le conducteur extérieur (2) le long de la direction longitudinale (6), jusque dans une position fermée dans laquelle la portion de fermeture (2c) s'étend principalement transversalement ou perpendiculairement à la direction longitudinale (6) et recouvre principalement l'ouverture d'insertion (16).

9. Connecteur de carte de circuit imprimé enfichable (1) selon la revendication 7 ou 8, **caractérisé par** les caractéristiques suivantes:
- la portion de fermeture (2c) comprend des première et deuxième ailettes latérales (17a, 17b);
- la première ailette latérale (17a) dépasse de la première ailette de conducteur extérieur (11a) lorsque la portion de fermeture (2c) ferme l'ouverture d'insertion (16);
- la deuxième ailette latérale (17b) dépasse de la deuxième ailette de conducteur extérieur (11b) lorsque la portion de fermeture (2c) ferme l'ouverture d'insertion (16).

10. Connecteur de carte de circuit imprimé enfichable (1) selon la revendication 9, **caractérisé par** les caractéristiques suivantes:
- la première ailette latérale (17a) de la portion de fermeture (2c) comprend une ouverture d'encliquetage (19a) ou une rainure d'encliquetage et la première ailette de conducteur extérieur (11a) comprend sur son côté extérieur une languette d'encliquetage (18a) qui s'engage dans l'ouverture d'encliquetage (19a) ou la rainure d'encliquetage, lorsque l'ouverture d'insertion (16) est fermée, en formant une liaison par encliquetage; ou
la première ailette de conducteur extérieur (11a) comprend une ouverture d'encliquetage (19a) ou une rainure d'encliquetage et la première ailette latérale (17a) de la portion de fermeture (2c) comprend sur son côté intérieur une languette d'encliquetage (18a) qui s'engage dans l'ouverture d'encliquetage (19a) ou la rainure d'encliquetage, lorsque l'ouverture d'insertion (16) est fermée, en formant une liaison par encliquetage; et/ou
- la deuxième ailette latérale (17b) de la portion de fermeture (2c) comprend une ouverture d'encliquetage (19b) ou une rainure d'encliquetage et la deuxième ailette de conducteur extérieur (11b) comprend sur son côté extérieur une languette d'encliquetage (18b) qui s'engage dans l'ouverture d'encliquetage (19b) ou la rainure d'encliquetage, lorsque l'ouverture d'insertion (16) est fermée, en formant une liaison d'encliquetage; ou
la deuxième ailette de conducteur extérieur (11b) comprend une ouverture d'encliquetage (19b) ou une rainure d'encliquetage et la deuxième ailette latérale (17b) de la portion de fermeture (2c) comprend sur son côté intérieur une languette d'encliquetage (18b) qui s'engage dans l'ouverture d'encliquetage (19b) ou la rainure d'encliquetage, lorsque l'ouverture d'insertion (16) est fermée, en formant une liaison par encliquetage.

11. Connecteur de carte de circuit imprimé enfichable (1) selon l'une des revendications précédentes, **caractérisé par** la caractéristique suivante:
- le conducteur extérieur (2) est réalisé d'une seule pièce et comprend une tôle emboutie, pliée et roulée.

12. Connecteur de carte de circuit imprimé enfichable (1) selon l'une des revendications précédentes, **caractérisé par** la caractéristique suivante:
- le corps d'isolant (30) comporte dans la région de l'au moins une ailette à double encliquetage (35) une périphérie qui est plus grande que la périphérie de la paroi intérieure de la zone de réception de façon à garantir que l'isolant (3) ne peut être inséré dans l'espace de réception (9) que jusqu'au point où l'ailette à double encliquetage (35) est disposée dans l'espace intermédiaire (12).

13. Connecteur de carte de circuit imprimé enfichable (1) selon l'une des revendications précédentes, **caractérisé par** les caractéristiques suivantes:
- l'au moins une ailette à double encliquetage (35) comporte sur un deuxième côté un épaulement d'appui (37), cet épaulement d'appui (37) s'engage derrière la face frontale (38) de la deuxième paroi (8b) de manière à empêcher le retrait de l'isolant (3) dans le sens opposé à son sens d'insertion;
- les deux ailettes de conducteur extérieur (11a, 11b) sont conçues pour être écartées l'une de l'autre lorsque l'isolant (3) est enfoncé, les deux ailettes de conducteur extérieur (11a, 11b) étant en outre conçues pour se rapprocher l'une de l'autre au moment où l'au moins une ailette à double encliquetage (35) n'a plus de contact avec une paroi intérieure d'au moins une ailette de conducteur extérieur (11a, 11b) de sorte que la face frontale (38) vient en engagement avec l'épaulement d'appui (37) correspondant de l'au moins une ailette à double encliquetage (35).

14. Module à connecteur enfichable (40) comprenant un connecteur de carte de circuit imprimé enfichable (1) selon l'une des revendications précédentes, une carte de circuit imprimé (15), une puce informatique (41) et une fiche de raccordement (42), le module présentant les caractéristiques suivantes:
- le connecteur de carte de circuit imprimé enfichable (1) est soudé à la carte de circuit imprimé (15);
- la fiche de raccordement (42) est soudée à la carte de circuit imprimé (15);
- la puce informatique (41) est soudée à la carte de circuit imprimé (15);
- l'au moins une broche de contact (5) de l'ensemble de conducteurs intérieurs (4) du connecteur de carte de circuit imprimé enfichable (1) est reliée électriquement, au moins indirectement, à l'au moins une puce informatique (41);
- l'au moins une puce informatique (41) est reliée électriquement, au moins indirectement, à des contacts de raccordement dans la fiche de raccordement (42).

15. Module à connecteur enfichable (40) selon la revendication 14, **caractérisé par** les caractéristiques suivantes:
- un ensemble formant boîtier (43) est prévu;
- l'ensemble formant boîtier (43) entoure le connecteur de carte de circuit imprimé enfichable (1), la carte de circuit imprimé (15), la fiche de raccordement (42) et la puce informatique (41);
- l'ensemble formant boîtier (43) comprend des première et deuxième parties de boîtier (43a, 43b);
- les deux parties de boîtier (43a, 43b) sont reliées l'une à l'autre par une liaison par encliquetage.
